# EUROPÄISCHE PATENTSCHRIFT

(11) **EP 0 364 648 B1**
(45) Veröffentlichungstag und Bekanntmachung des Hinweises auf die Patenterteilung: **03.03.1993**
(21) Anmeldenummer: 88810711.7
(22) Anmeldetag: 18.10.1988
(51) Int. Cl.: E06B 3/90

(54) **Personenschleuse**
Entry lock for persons
Sas pour le passage de personnes

(43) Veröffentlichungstag der Anmeldung: 25.04.1990
(73) Patentinhaber: SCHNEEBELI METALLBAU AG, CH-8305 Dietlikon (CH)
(72) Erfinder: Pedersen, Rolf, CH-8600 Dübendorf (CH)
(74) Vertreter: Münch, Otto

(56) Entgegenhaltungen:
- CH-A- 660 768
- DE-C- 3 233 843
- FR-A- 1 089 960
- FR-A- 2 416 998
- GB-A- 1 229
- US-A- 3 914 902

## Beschreibung

Aus dem GB-Patent Nr. 1229 AD 1910, Fig. 1 - 5, ist eine Rundschleuse gemäss Oberbegriff des Anspruchs 1 bekannt. Sie besteht aus einer feststehenden, im Querschnitt halbkreisförmigen, an die eine Begrenzung eines Druchgangs angeschlossenen, zylindersegmentförmigen Wand und einem innerhalb der Wand um eine Hochachse drehbaren, koaxialen, halbzylindrischen Mantel. Im Abstand etwa des Mantelradius von der Achse in der Symmetrieebene der Wand ist eine zweite Begrenzung des Durchgangs in Form einer feststehenden weiteren Wand angeordnet. Der Mantel ist durch eine Feder in eine Grundstellung vorbelastet, in welcher der Innenraum der Schleuse gegen beide Seiten geschlossen ist. Zum Durchtritt wird der Mantel manuell mittels eines Handgriffs um 90° gedreht, so dass der Innenraum gegen die eine Seite offen ist. Nach Eintritt in die Schleuse wird der Mantel um 180° gedreht, so dass die Person auf der andern Seite austreten kann. Nach dem Durchtritt wird der Mantel selbsttätig durch die Feder in die Grundstellung zurückgeführt.

Durch diese Bauweise kann ein Durchzug vermieden werden. Soll die Schleuse auch als Fluchtweg dienen, werden je die Hälfte des Mantels und der halbzylindrischen Wand gegen aussen wegschwenkbar ausgebildet.

Aus dem US-Patent Nr. 3,914,902 ist ferner ein Drehkreuz zum Zählen von durchtretenden Personen bekannt. Um eine um 45° zur Horizontalen geneigte Achse ist ein Rotor in 120°-Schritten drehbar. Vom Rotor stehen um 45° geneigt zur Achse drei Stäbe ab, von denen in den Raststellungen des Rotors jeweils einer horizontal ist und die beiden andern nach unten stehen. Im Gehäuse des Rotors ist ein Zähler untergebracht, der jede passierende Person zählt. Falls auf das Zählen verzichtet werden soll oder zur Oeffnung des Durchgangs in der Gegenrichtung wird der Rotor samt den Stäben um eine vertikale Achse um 180° weggeschwenkt. Zusätzlich kann ein Bügel auf der Gegenseite des Rotors wegschwenkbar angeordnet sein.

Der vorliegenden Erfindung liegt die Aufgabe zugrunde, eine Sicherheits-Personenschleuse zu schaffen, die sich auch als Fluchtweg eignet. Diese Aufgabe wird durch die kennzeichnenden Merkmale des Anspruchs 1 gelöst.

Nachfolgend wird ein Ausführungsbeispiel der Erfindung anhand der Zeichnung erläutert. Darin zeigt:
- Fig. 1: einen Horizontalschnitt durch eine erfindungsgemässe Personenschleuse,
- Fig. 2: einen Schnitt längs der Linie II - II in Fig. 1,
- Fig. 3: einen Schnitt der Linie III - III in Fig. 2,
- Fig. 3a: die Verriegelung nach Fig. 3 in einer weiteren Drehstellung der Schleuse,
- Fig. 4: einen Querschnitt durch die Türverriegelung nach der Linie IV - IV in Fig. 1, und
- Fig. 5: die vier Stellungen der Schleuse.

Die in Fig. 1 im Horizontalschnitt dargestellte Schleuse ist in einem Durchgang 1 mit zwei Begrenzungswänden 2, 3 montiert. An der Wand 2 ist eine feststehende, zylindrische Wand 4 mit etwa halbkreisförmigem, gegen die Wand 3 offenem Querschnitt montiert und durch Platten 5, 6 verschalt. Um die Zylinderachse 7 der Wand 4 ist ein halbkreisförmiger Mantel 8 drehbar. Der Mantel 8 hat einen geringfügig kleineren Aussendurchmesser als der Innendurchmesser der Wand 4. Symmetrisch zur Wand 4 ist an der gegenüberliegenden Begrenzungswand 3 eine Flügeltüre 9 mittels eines Scharniers 10 angelegenkt. An ihrem freien Rand ragt diese in der geschlossenen Stellung mit einer Bürstendichtung 11 bis an die Bahn des Mantels 8; die Dichtung 11 hat also von der Drehachse 7 einen Abstand, der etwa dem Radius des Mantels 8 entspricht. Der Mantel 8 hat zwei Fenster 12 und die Türe 9 ein weiteres Fenster 13. Die runde Bodenplatte 14 der Schleuse ruht auf drei Kraftmessdosen 15, die zusammen als Waage wirken. An der Aussenseite des Durchgangs 1 ist in der Platte 6 ein Identifiziergerät 16 eingebaut. Dieses kann z.B. einen Kartenleser oder eine Tastatur zur Eingabe eines Codes enthalten. Zusätzlich kann eine Gegensprechanlage montiert sein. In der andern Platte 5, also im geschützten Raum, ist bloss ein Drucktaster 17 montiert. Innerhalb des Schleusenraumes sind auf einer Säule 18 ein Schalter 19 und zwei Anzeigelampen 20 angeordnet. Die beiden freien Ränder der Platten 5, 6 tragen Kontaktleisten 21.

In Fig. 2 ist ein Axialschnitt durch den oberen Teil der Schleuse dargestellt. An den beiden Begrenzungswänden 5, 6 ist oben ein Gestell befestigt bestehend aus zwei ringförmigen, voneinander beabstandeten, über vertikale Ständer 29 miteinander verbundenen Rechteckrohren 27, 28 und vom oberen Rohr 27 nach innen ragenden Speichen 30. Das untere Rohr 28 ist mit der Wand 4 verschraubt. Die Speichen 30 tragen einen zentralen Achskörper 31. Dieser trägt an seinem unteren Ende eine stationäre Deckplatte 32 des Schleuseninnenraumes. An der Deckplatte 32 ist eine Lampe 33 befestigt sowie eine Lichtschranke 34, welche in den Schleuseninnenraum gerichtet ist und bei Anwesenheit einer Person ein Signal abgibt. Auf dem Achskörper 31 ist ein Drehteller 38 drehbar gelagert. Der Drehteller 38 trägt eine Platte 39. Diese ist über einen Zylinder 40 mit einem Ring 41 verbunden. Am Ring 41 ist der durch ein ringförmiges Rechteckrohr 42 gebildete obere Rand des Mantels 8 angeschraubt. Unterhalb des Drehtellers 38 ist am Achskörper 31 ein Träger 45 befestigt. Dieser trägt einerseits einen reversierbaren Elektro-Getriebemotor 46, der über eine Magnetkupplung 47 ein Ritzel 48 antreibt. Das Ritzel 48 kämmt mit einem Zahnkranz 49 am Umfang des Drehtellers 38. Die Kupplung 47 ist im stromlosen Zustand entkuppelt. Ihr kann zur Vergrösserung der Sicherheit noch eine Rutschkupplung nachgeschaltet sein. Am Träger 45 ist ausserdem ein Elektromagnet 52 mit einem Verriegelungsstössel 53 befestigt. Der Stössel 53 ist bei erregtem Magneten in der in Fig. 2 dargestellten, gegen die Kraft einer Feder ausgefahrenen Stellung. In der entregten, eingerückten Stellung betätigt er mittels einer Nase 54 einen Endschalter 55. Der Stössel 53 verriegelt die vier Stellungen (Fig. 5) der Schleuse, wobei er in den beiden mittleren Stellungen A, C mit zwei voneinander beabstandeten, symmetrisch angeordneten, am Drehteller 38 befestigten, keilförmigen Anschlägen 56 zusammenwirkt (Fig. 3). In den beiden Endstellungen B, D der Schleuse ist jeweils der eine keilförmige Anschlag ersetzt durch einen in Achsrichtung längeren Anschlag 57, der auch bei eingefahrenem Stössel 53 gegen diesen anschlägt. In der Stellung D kann die Verriegelung, also der Anschlag 56, auch weggelassen werden.

Benachbart der Peripherie des Drehtellers 38 sind drei berührungslose Endschalter 60 montiert, die in den vier Stellungen der Schleuse mit auf dem Drehteller 38 festgeschraubten Scheiben 61 zusammenwirken. Dadurch können die vier Stellungen durch die nicht dargestellte Steuerung voneinander unterschieden werden. Am oberen Ende ist am Drehteller 38 eine Seiltrommel 64 angeformt. Ein Zugseil 65 ist auf dieser aufgewickelt und über eine Seilrolle 66 geführt. Das Seil 65 wird durch ein Gewicht 67 gespannt. Statt des Gewichtes 67 könnte jedoch auch eine Spannfeder angeordnet werden.

In Fig. 4 ist ein Ausschnitt aus der Verriegelung der Türe 9 dargestellt. Die Türe 9 schlägt in der geschlossenen Stellung gegen eine an einer Deckplatte 70 befestigte Leiste 71 an. Die Türe 9 hat in ihrem oberen Rand eine Ausnehmung 72. In diese greift ein Verriegelungsstössel 73 eines Elektromagneten 74. Der Stössel 73 hat unten eine Schrägfläche 75, gegen welche der Türrand beim Schliessen aufläuft. Bei erregtem Magneten 74 ist der Stössel 73 in der in Fig. 4 dargestellten ausgerückten Stellung. Bei entregtem Magneten 74 ist er eingerückt. Die Türe 9 kann wie der Mantel 8 durch ein Gewicht oder eine Feder in die geöffnete Stellung vorbelastet sein. Zum Anzeigen der geschlossenen Stellung der Türe 9 wird zweckmässig noch ein Endschalter vorgesehen.

Die Betriebsweise der beschriebenen Schleuse ist in Fig. 5 dargestellt. In der Grundstellung A bildet der Mantel 8 mit der Wand 4 einen vollen Kreis und die Schleuse ist von keiner Seite zugänglich. Die Kupplung 47, der Magnet 52 und der Magnet 74 sind erregt und somit der Mantel 8 und die Türe 9 verriegelt. Am zugehörigen Schalter 60 steht ein Signal an.

Wünscht eine Person vom geschützten Raum auszutreten, so drückt sie den Schalter 17. Ueber die Steuerung wird nun zunächst der Magnet 52 entregt und der Motor 46 in der passenden Drehrichtung angetrieben. Sobald das Signal am Schalter 60 abfällt, wird der Magnet 52 wieder erregt. Der Mantel 8 dreht sich in Richtung B. Unmittelbar bevor diese Stellung erreicht ist, läuft der Stössel 53 am Keil 56 auf und betätigt den Endschalter 55. Das Signal dieses Schalters stellt den Motor 46 ab. Die Auslaufstrecke ist so bemessen, dass beim Stillstand des Motors 46 der Stössel 53 hinter dem Keil 56 einrastet und die Stellung B somit verriegelt ist. Nun betritt die Person die Schleuse, was durch die Waage 15 sowie die Lichtschranke 34 festgestellt wird. Wenn beide Signale ansprechen, löst ein Druck auf den Schalter 19 die Drehung des Mantels 8 in umgekehrter Richtung aus, wozu wieder der Magnet 52 kurzzeitig entregt wird. Beim Durchfahren der Stellung A wird hier der Magnet 52 nochmals kurzzeitig durch ein Signal des zugehörigen Schalters 60 entregt, so dass der Mantel 8 direkt über die Stellung A in die Stellung C fährt, in welcher die Schleuse nach aussen offen ist. Auch hier wird in der oben beschriebenen Art der Motor 46 abgestellt und die Schleuse verriegelt.

Sobald das Signal der Waage 15 und der Lichtschranke 34 abfällt, fährt der Mantel 8 in die Ausgangslage A zurück und verriegelt.

Der Durchtritt von aussen geschieht in analoger Weise, nur dass hier zunächst über das Identifiziergerät 16 die Zutrittsberechtigung ermittelt wird. Ausserdem kann hier in der Stellung C, bevor das Signal des Schalters 19 zum Verschwenken in die Stellung B akzeptiert wird, das Signal der Waage 15 auf einen oberen Grenzwert hin überprüft werden, damit der Zutritt von zwei Personen gleichzeitig verhindert wird. Für die zutrittsberechtigten Personen könnten dazu z.B. individuelle untere und obere Grenzwerte ihres Gewichtes gespeichert sein.

Die vierte Stellung D des Mantels 8, in welcher die Schleuse gegen beide Seiten offen ist, ist im Normalbetrieb gesperrt. Diese Sperre kann jedoch z.B. von einer Portierloge oder über einen Spezialschlüssel oder Spezialcode gelöst werden, z.B. im Alarmfall oder wenn sperrige Güter durch den Durchgang 1 transportiert werden müssen. Wenn z.B. Stangen durch den Durchgang 1 transportiert werden müssen, reicht das Verschwenken des Mantels 8 in die Stellung D. Soll hingegen der Durchgang 1 mit einem Wagen befahren werden, so wird zusätzlich die Türe 9 entsperrt und geöffnet. Für eine gegebene Durchtrittsbreite kann daher die Türe 9 verglichen mit bekannten Schleusen schmal ausgebildet werden, weil sich zu ihrer Oeffnung noch der Mantelradius addiert. Damit kann die erfindungsgemässe Personenschleuse sehr raumsparend auch in engen Durchgängen 1 montiert werden. Zum Oeffnen der Schleuse wird sowohl die Kupplung 47 als auch der Magnet 52 entregt. Das Gewicht 67 zieht dann über das Seil 65 und die Trommel 64 den Mantel 8 in die Stellung D. Weil dazu kein elektrischer Antrieb nötig ist, ist die sichere Oeffnung der Schleuse im Alarmfall auch bei Stromausfall gewährleistet.

Wenn beim Betrieb der Schleuse ein Gegenstand in den sich verengenden Spalt zwischen Mantel 8 und Platte 5 oder 6 gerät, spricht die zugehörige Kontaktleiste 21 an und schaltet den Motor 46 kurzzeitig auf umgekehrte Drehrichtung. Der Motor 46 kann entweder nach einer Verzögerung oder nach erneuter Betätigung des Schalters 19 wieder in der ursprünglichen Drehrichtung einschalten.

## Patentansprüche

1. Personenschleuse mit einer feststehenden, im Querschnitt annähernd halbkreisförmigen, an die eine Begrenzung (2) eines Durchgangs (1) angeschlossenen, zylindersegmentförmigen Wand (4) mit vertikaler Achse (7) und einem um die Achse (7) drehbaren, im Querschnitt annähernd halbkreisförmigen, zylindersegmentförmigen Mantel (8), wobei im Abstand annähernd des Wandradius von der Achse (7) entfernt annähernd symmetrisch zur Wand (4) eine zweite Begrenzung (9) des Durchgangs (1) angeordnet ist, dadurch gekennzeichnet, dass an der Wand (4) und am Mantel (8) im Winkelabstand von 90° zusammenwirkende, lösbare Halte- und Sperrglieder (53,56,57) angebracht sind, so dass der Mantel (8) in vier Stellungen (A,B, C,D) arretierbar ist, wobei er in einer ersten Stellung B nach der einen Seite, in einer zweiten Stellung (C) nach der andern Seite des Durchgangs offen, in einer dritten Stellung (A) gegen beide Seiten geschlossen und in der vierten Stellung (D) gegen beide Seiten offen ist, wobei mindestens die ersten drei Stellungen (A,B,C) verriegelbar sind, dass die zweite Begrenzung als Flügeltüre (9) ausgebildet ist, die an ihrer der Wand (4) abgewandten Seite schwenkbar angelenkt und in der geschlossenen Stellung sperrbar ist, dass der Mantel (8) durch einen reversierbaren Antrieb (46) über eine lösbare Kupplung (47) drehbar ist, und dass der Mantel (8) durch ein mechanisches Glied (65,67) in die vierte Stellung (D) vorbelastet ist.

2. Personenschleuse nach Anspruch 1, dadurch gekennzeichnet, dass die Verriegelungen der ersten drei Stellungen (A,B,C) gemeinsam mit der Sperre (73) der Flügeltüre (9) entsperrbar sind.

3. Personenschleuse nach Anspruch 1 oder 2, dadurch gekennzeichnet, dass die Verriegelungen der ersten drei Stellungen (A,B,C) gemeinsam mit dem Entkuppeln der Kupplung (47) entsperrbar sind.

4. Personenschleuse nach einem der Ansprüche 1 bis 3, dadurch gekennzeichnet, dass der reversierbare Antrieb (46) ein Elektromotor und die lösbare Kupplung (47) elektrisch betätigbar ist.

5. Personenschleuse nach einem der Ansprüche 1 bis 4, dadurch gekennzeichnet, dass das mechanische Glied (65, 67) ein um eine drehfest mit dem Mantel (8) verbundene Trommel (64) gewundenes Zugelement (65) umfasst, das durch ein Gewicht (67) oder eine Feder gespannt ist.

6. Personenschleuse nach einem der Ansprüche 1 bis 5, dadurch gekennzeichnet, dass sie ein elektrisch betätigbares Verriegelungselement (53) umfasst, das in mindestens den ersten drei Stellungen (A,B,C) einrastet.

7. Personenschleuse nach den Ansprüchen 4 und 6, dadurch gekennzeichnet, dass die Kupplung (47) stromlos entkuppelt und das Verriegelungselement (53) stromlos entriegelt ist.

8. Personenschleuse nach Anspruch 7, dadurch gekennzeichnet, dass die Flügeltüre (9) elektrisch sperrbar, stromlos entsperrt und durch ein mechanisches Element in die geöffnete Stellung vorbelastet ist.

9. Personenschleuse nach einem der Ansprüche 1 bis 8, dadurch gekennzeichnet, dass unter einer Bodenplatte (14) innerhalb der Bahn des Mantels (8) eine Waage (15) angeordnet ist.

10. Personenschleuse nach einem der Ansprüche 1 bis 9, dadurch gekennzeichnet, dass eine Lichtschranke (34) in den Innenraum der Schleuse gerichtet ist, die bei Anwesenheit einer Person ein Signal abgibt.

## Claims

1. Manway having a stationary cylinder-segment-shaped wall (4) with a vertical axis (7), which wall is approximately semi-circular in cross-section and is connected to one delimitation (2) of a passageway (1), and a cylinder-segment-shaped shell (8) which is approximately semi-circular in cross-section and is rotatable about the axis (7), with a second delimitation (9) of the passageway (1) being disposed at a distance of approximately the wall radius from the axis (7) approximately symmetrically to the wall (4), characterized in that cooperating releasable holding and locking elements (53, 56, 57) are mounted on the wall (4) and on the shell (8) at an angular distance of 90° so that the shell (8) is arrestable in four positions (A, B, C, D), with the shell in a first position B being open in one direction, in a second position (C) being open in the other direction of the passageway, in a third position (A) being closed in both directions and in the fourth position (D) being open in both directions, with at least the first three positions (A, B, C) being interlockable, that the second delimitation takes the form of a folding door (9) which is hinged at its side remote from the wall (4) and is lockable in the closed position, that the shell (8) is rotatable by means of a reversible drive (46) via a releasable coupling (47), and that the shell (8) is preloaded by a mechanical element (65, 67) into the fourth position (D).

2. Manway according to claim 1, characterized in that the interlocks of the first three positions (A, B, C) are releasable jointly with the catch (73) of the folding door (9).

3. Manway according to claim 1 or 2, characterized in that the interlocks of the first three positions (A, B, C) are releasable jointly with disengagement of the coupling (47).

4. Manway according to one of claims 1 to 3, characterized in that the reversible drive (46) is an electric motor and the releasable coupling (47) is electrically operable.

5. Manway according to one of claims 1 to 4, characterized in that the mechanical element (65, 67) comprises a tension element (65), which is wound around a drum (64) connected non-rotatably to the shell (8) and is tensioned by a weight (67) or a spring.

6. Manway according to one of claims 1 to 5, characterized in that it comprises an electrically operable interlocking element (53), which latches in at least the first three positions (A, B, C).

7. Manway according to claims 4 and 6, characterized in that the coupling (47) is disengaged at zero current and the interlocking element (53) is deactivated at zero current.

8. Manway according to claim 7, characterized in that the folding door (9) is electrically lockable, is unlocked at zero current and is preloaded by a mechanical element into the open position.

9. Manway according to one of claims 1 to 8, characterized in that scales (15) are disposed below a base plate (14) inside the path of the shell (8).

10. Manway according to one of claims 1 to 9, characterized in that a light barrier (34) is directed into the interior of the manway and produces a signal when a person is present.

## Revendications

1. Sas pour le passage de personnes, avec une paroi fixe (4) en forme de segment de cylindre, de section environ semi-circulaire, rattachée à l'une des délimitations (2) d'un passage (1), à axe vertical (7), et avec une enveloppe (8) en forme de segment de cylindre, de section environ semi-circulaire, rotative sur l'axe (7), une seconde délimitation (9) du passage (1) étant disposée à une distance de l'axe (7) d'environ le rayon de la paroi, environ symétriquement par rapport à la paroi (4), caractérisé en ce que sur la paroi (4) et sur l'enveloppe (8) sont placés, à une distance angulaire de 90°, des éléments de retenue et de blocage (53, 56, 57) démontables coopérants, de manière que l'enveloppe (8) peut être arrêtée en quatre positions (A, B, C, D), celle-ci étant, dans une première position (B), ouverte d'un côté, dans une seconde position (C), ouverte de l'autre côté du passage, dans une troisième position (A), fermée des deux côtés et, dans une quatrième position (D), ouverte des deux côtés, au moins les trois premières positions étant verrouillables, que la seconde délimitation se présente sous forme de porte battante (9) qui, de son côté opposé à la paroi (4), est articulée de manière à pouvoir pivoter et peut être bloquée en position fermée, que l'enveloppe (8) peut être tournée, par l'intermédiaire d'un accouplement démontable (47), par un entraînement réversible (46), et que l'enveloppe (8) est préchargée dans la quatrième position (D) par un élément mécanique (65, 67).

2. Sas pour le passage de personnes suivant la revendication 1, caractérisé en ce que les verrouillages des trois premières positions (A, B, C) peuvent être débloqués ensemble avec le blocage (73) de la porte battante (9).

3. Sas pour le passage de personnes suivant la revendication 1 ou 2, caractérisé en ce que les verrouillages des trois premières positions (A, B, C) peuvent être débloqués ensemble avec le découplage de l'accouplement (47).

4. Sas pour le passage de personnes suivant l'une des revendications 1 à 3, caractérisé en ce que l'entraînement réversible (46) est un moteur électrique et que l'accouplement démontable (47) peut être actionné électriquement.

5. Sas pour le passage de personnes suivant l'une des revendications 1 à 4, caractérisé en ce que l'élément mécanique (65, 67) comporte un élément de traction (65) enroulé sur un tambour (64) solidaire en rotation de l'enveloppe (8) et qui est tendu par un poids (67) ou un ressort.

6. Sas pour le passage de personnes suivant l'une des revendications 1 à 5, caractérisé en ce qu'il comporte un élément de verrouillage (53) pouvant être actionné électriquement et qui s'engrène dans au moins les trois premières positions (A, B, C).

7. Sas pour le passage de personnes suivant les revendications 4 et 6, caractérisé en ce que l'accouplement (47) est découplé hors tension et que l'élément de verrouillage (53) est déverrouillé hors tension.

8. Sas pour le passage de personnes suivant la revendication 7, caractérisé en ce que la porte battante (9) peut être bloquée électriquement, est débloquée hors tension et préchargée dans la position ouverte par un élément mécanique.

9. Sas pour le passage de personnes suivant l'une des revendications 1 à 8, caractérisé en ce que sous une dalle (14) dans la trajectoire de l'enveloppe (8) est disposée une balance (15).

10. Sas pour le passage de personnes suivant l'une des revendications 1 à 9, caractérisé en ce qu'une cellule photoélectrique est orientée vers l'intérieur du sas, laquelle émet un signal en cas de présence d'une personne.
